# EUROPÄISCHE PATENTSCHRIFT

(11) **EP 0 321 715 B1**
(45) Veröffentlichungstag und Bekanntmachung des Hinweises auf die Patenterteilung: **15.06.1994**
(21) Anmeldenummer: 88119487.2
(22) Anmeldetag: 23.11.1988
(51) Int. Cl.: C11D 3/395, C11D 3/42

(54) **Stabile, optische Aufheller enthaltende Waschmittel**
Stable detergents containing optical brighteners
Détergents stables contenant des azurants optiques

(30) Priorität: 23.12.1987 CH 5027/87
(43) Veröffentlichungstag der Anmeldung: 28.06.1989
(73) Patentinhaber: CIBA-GEIGY AG, 4002 Basel (CH)
(72) Erfinder: Reinehr, Dieter, Dr., D-7842 Kandern (DE); Eckhardt, Claude, Dr., F-68400 Riedisheim (FR); Kaschig, Jürgen, Dr., D-7800 Freiburg (DE); Weber, Kurt, Dr., CH-4052 Basel (CH)
(74) Vertreter: Sandmair, Kurt, Dr. Dr.

(56) Entgegenhaltungen:
- EP-A- 0 214 789
- EP-A- 0 317 978
- US-A- 4 002 423
- Ullmann's Encyclopedia of Industrial Chemistry, 5th ed., vol. A8, pppp. 360-362

## Beschreibung

Die vorliegende Erfindung betrifft lagerstabile Waschmittel, die neben mindestens Diperoxydodecandisäure oder deren Salze mindestens einen spezifischen optischen Aufheller vom Bis-benzofuranyl-Typ enthalten, sowie deren Herstellung und Verwendung zum Waschen von Textilien.

Begründet durch den gestiegenen Anteil an Kunstfasern bzw. Mischfasern in den heute hergestellten Textilien, dem Wunsch, bunte Wäsche nicht mehr separat zu waschen sowie aus Energie-Sparmassnahmen wird in vielen Ländern die Wäsche nicht mehr bei 90°C-95°C oder beim Kochen sondern bei tieferen Temperaturen gewaschen. Dies führte dazu, dass die bislang meistens in Waschmitteln enthaltenen, als Bleichmittel wirkenden, Perborate durch Hilfsmittel wie z.B. Tetraacetylethylendiamin (TAED) aktiviert werden mussten, um akzeptable Bleicheffekte auch bei Waschtemperaturen von 60-80°C zu erlangen. Bei noch tieferen Waschtemperaturen liefern auch die Perborat/Aktivator-Systeme keine befriedigenden Ergebnisse mehr.

Seit einiger Zeit werden daher Waschmittel beschrieben (DE-OS-27 56 583, EP-A-145 438, GB-2 141 754, GB-2 141 755, US-4 028 263, GB-59 272), die stärkere Bleichmittel wie z.B. Persäuren enthalten. Diese neuen Bleichmittel zeigen einerseits zwar hervorragende Bleicheffekte schon bei Temperaturen ab 20°C, andererseits zerstören sie aber die üblichen in Waschmitteln enthaltenen optischen Aufheller.

Es wurde nun gefunden, dass spezielle Bis-benzofuranyl-Verbindungen überraschenderweise eine ausgezeichnete Stabilität in Waschmitteln aufweisen, die solche starken Bleichmittel enthalten. Unter durchschnittlichen Lagerbedingungen und sogar unter verschärften Bedingungen (Temperaturen über 30°C und Luftfeuchtigkeit über 60 %) sind diese speziellen Bis-benzofuranyl-Aufheller im Waschmittel über mehrere Monate vollständig stabil oder werden höchstens in einem für die Praxis nicht störenden Mass abgebaut.

Gegenstand der vorliegenden Erfindung sind somit lagerstabile trockene Waschmittel enthaltend eine organische Persäure oder deren Salze oder deren Mischungen mit anderen Persäure oder deren Salze sowie einen optischen Aufheller oder eine Mischung von optischen Aufhellern, dadurch gekennzeichnet, dass sie
a) 0,5 bis 30 % Diperoxydodecandisäure als organische Persäure oder deren Salze oder 0,5 bis 30% Mischungen aus Diperoxydodecandisäure oder deren Salze mit anderen Persäuren oder deren Salze und
b) 0,03 % bis 0,5 % eines optischen Aufhellers oder eine Mischung von optischen Aufhellern der Formel (I) worin
   M = Wasserstoff oder ein Aequivalent eines nicht chromophoren Kations und
   n = 2 bis 4 bedeutet, enthalten.

M in Formel (I) steht beispielsweise für Erdalkalimetall wie Magnesium oder Calcium, vorzugsweise jedoch Alkalimetall, wie Lithium, Natrium, Kalium und gegebenenfalls substituiertes Ammonium, wie Ammonium, Mono-, Di- oder Triethanol-ammonium, Mono-, Di- oder Tripropanol-ammonium oder Tri- oder Tetramethyl-ammonium.

Insbesondere enthalten die Waschmittel als Aufheller Verbindungen der Formel
Diese optischen Aufheller der Formel I und II sind bekannt und können nach bekannten Methoden hergestellt werden (DE-OS-2 238 734).

Bei den Persäuren bzw. deren Salze handelt es sich um in der Literatur bescriebene oder auf dem Markt befindliche organische oder anorganische Verbindungen die vorzugsweise Textilien schon bei Temperaturen ab 20°C bleichen. Als organische Persäure ist Diperoxydodecandisäure (DPDDA) notwendig. Die einzusetzende Menge an organischer Persäure liegt vorzugsweise bei 0,5 % bis 10 %, insbesondere 1 % bis 5 %. Es können aber auch sehr wirksame, anorganische Persäuren wie Persulfat und/oder Percarbonat eingesetzt werden. Die Mengen anorganischer Persäuren liegt vorzugsweise bei 1 % bis 20 %, insbesondere 10 % bis 20 %, bezogen auf das gesamte Waschmittelgewicht und gegebenenfalls sowie vorteilhaft in Kombination mit kleinen Mengen katalytisch wirkender bivalenter Metall-Salze, wie sie in der US-4 655 782 und US-4 655 953 beschrieben werden. Bevorzugt werden Metallsalze von Kupfer und/oder Mangan verwendet.

Selbstverständlich können auch Mischungen der organischen und/oder anorganischen Persäuren bzw. -Salzen eingesetzt werden.

Die Zugabe der Persäuren in das Waschmittel erfolgt vor allem durch Mischen der Komponenten z.B. mit Hilfe von Schnecken-Dosier-Systemen und/oder Wirbelschicht-Mischern.

Bei den Waschmitteln handelt es sich um trockene Waschmittel üblicher Zusammensetzungen. In der Regel enthalten sie neben der erfindungsgemässen Kombination aus Persäure und Aufheller, beispielsweise anionische, nicht-ionogene, amphotere und/oder kationische Tenside, Builder wie z.B. Pentanatriumtripolyphosphat oder Ersatzprodukte wie Phosphonate, Polycarboxylate, Acryl-Malein-Copolymere, Zeolithe, Nitrilotriacetat, Ethylendiaminotetraessigsäure, Schmutzsuspendiermittel wie z.B. Natriumcarboxymethylcellulose, Salze zur Einstellung des pH-Werts wie z.B. Alkali- oder Erdalkalisilikate, Schaum-Regulatoren wie z.B. Seife, Salze zur Einstellung der Sprühtrocknungs- und Granulat-Eigenschaften wie z.B. Natriumsulfat, Parfums, sowie gegebenenfalls antistatische und weichmachende Mittel, Enzyme, Photobleichmittel, Pigmente und/oder Nuancierungsmittel. Selbstverständlich sollen diese Bestandteile gegenüber dem eingesetzten Bleichsystem stabil sein.

Dank der erfindungsgemässen Kombination ist es möglich, Waschmittel anzubieten, die dem üblichen Standard wie z.B. punkto Waschkraft, Fleckenentfernung, Erfrischung des Aussehens der gewaschenen Artikel entsprechen, auch wenn bei Temperaturen von 20°C-60°C gewaschen wird. Vorteilhafterweise können somit Buntwäsche und Weisswäsche unabhängig von der Faser zusammen gewaschen werden.

Die nachfolgenden Beispiele erläutern die Erfindung, ohne sie darauf zu beschränken. Prozent-Angaben sind Gewichtsprozente.

### Waschmittelzubereitung

Die Waschmittel der folgenden Beispiele werden nach dem üblichen Verfahren, in zwei Stufen hergestellt:
Zuerst wird ein Granulat A durch Trocknung und Granulierung eines Slurry bestehend aus ca. 1 Teil Wasser und 1 Teil Waschmittel folgender Zusammensetzung hergestellt:
84 g Lineares Dodecylbenzolsulfonat
31 g Talgalkohol-tetradecan-äthylenglykoläther (14 AeO)
37 g Na-Seife (vorwiegend aus Behen-Säure und C₁₄-C₂₀)
458 g Na-Tripolyphosphat
79 g Na-Silikat
20g Mg-Silikat
12 g Carboxymethylcellulose
2 g Aethylendiamin-tetraacetat
222 g Na-Sulfat
1 g optische Aufheller (FWA) gemäss der Formel (I)-(II).

Zu 500 g dieses Granulats A, das nach der Trocknung eine Restfeuchte von ∼5 % aufweist, wird die Persäure B (15 g DPDDA) im trockenen Zustand homogen zugemischt.

### Lagertest

Proben des so erhaltenen Waschmittels W (Granulat A + Persäure B) werden:
- einerseits zur Kontrolle des Ausgangswertes, sofort durch Extraktion und spektrophotometrische Extinktions-Messung auf den Gehalt an FWA bestimmt, (theoretisch: 0.1 % FWA bezogen auf das Gewicht des Granulats A)
- andererseits in Handels-Waschpulver gerechten Karton-Paketen, d.h. mit Beschichtung, unter ausgewählten und kontrollierten Temperatur- und Luftfeuchtigkeits-Bedingungen während bestimmten Zeit-Perioden gelagert. Nach der Lagerung wird von jedem Waschmittel sofort der Gehalt an FWA bestimmt. Der Unterschied zum Ausgangswert, in Prozent ausgedrückt, ist ein Mass für die Stabilität des FWA gegenüber dem entsprechenden Bleichmittel im Waschpulver.

Die oben erwähnte FWA-Bestimmung wird wie folgt durchgeführt:
Das Waschpulver wird durch Mahlen gut homogenisiert und 1 g davon wird mit 200 ml Lösungsmittel, bestehend aus 9 Teilen Dimethylsulfoxid und 1 Teil Wasser versetzt, und bei Raumtemperatur während 30 Minuten gerührt. Dann wird während 30 Minuten zentrifugiert. Von der so erhaltenen, klaren Lösung wird eine Probe mit einer Pipette in eine 1 cm Quarz-Küvette transferiert und deren Extinktion im UV-Bereich, beim Absorptionsmaximum gegen eine Standard-Lösung des jeweiligen FWA gemessen. Die Extinktion ist der FWA-Konzentration proportional. Die Reproduzierbarkeit der Resultate liegt bei ca. ± 1 %, sofern die Test-Bedingungen genau gleich eingehalten werden.

Beispiel: Gemäss oben beschriebenen Bedingungen, wird der prozentuale FWA-Verlust bestimmt. Die Lagerung erfolgt in geschlossenem Paket, bei 20 bis 25°C. Nach 6 Monaten beträgt der FWA-Verlust von:

## Patentansprüche

1. Lagerstabile trockene Waschmittel enthaltend eine organische Persäure oder deren Salze oder deren Mischungen mit anderen Persäure oder deren Salze sowie einen optischen Aufheller oder eine Mischung von optischen Aufhellern, dadurch gekennzeichnet, dass sie
a) 0,5 bis 30 % Diperoxydodecandisäure als organische Persäure oder deren Salze oder 0,5 bis 30% Mischungen aus Diperoxydodecandisäure oder deren Salze mit anderen Persäuren oder deren Salze und
b) 0,03 % bis 0,5 % eines optischen Aufhellers oder eine Mischung von optischen Aufhellern der Formel (I) worin
M = Wasserstoff oder ein Aequivalent eines nicht chromophoren Kations und
n = 2 bis 4 bedeutet, enthalten.

2. Mittel nach Anspruch 1, das Persäuren oder deren Salze enthält, die bei einer Temperatur ab 20°C Textilmaterial bleichen.

3. Mittel nach Anspruch 2, das als weitere Persäure bzw. -Salz, Persulfat und/oder Percarbonat mit Katalysator-Zusatz enthält.

4. Mittel nach Anspruch 1, das als optischen Aufheller Verbindungen der Formel (II) enthält.

5. Verwendung der Waschmittel gemäss den Ansprüchen 1 bis 4 zum Waschen von Textilien bei Temperaturen von 20-60°C.

6. Herstellung der Waschmittel gemäss den Ansprüchen 1 bis 4 durch Mischen der Komponenten mit Hilfe von Schnecken-Dosier-Systemen und/oder Wirbelschicht-Mischern.

## Claims

1. A storage-stable dry detergent comprising an organic peracid or salts thereof or mixtures thereof with other peracids or salts thereof, and a fluorescent whitening agent or a mixture of fluorescent whitening agents, which contains
a) 0.5 to 30% of diperoxydodecanedioic acid as organic peracid or salts thereof or 0.5 to 30% of mixtures of diperoxydodecanedioic acid or salts thereof with other peracids or salts thereof and
b) 0.03% to 0.5% of a fluorescent whitening agent or a mixture of fluorescent whitening agents of the formula (I) in which M is hydrogen or one equivalent of a non-chromophoric cation and n is 2 to 4.

2. A detergent according to claim 1, which contains peracids or salts thereof which bleach textile material at a temperature from 20°C.

3. A detergent according to claim 2, which contains, as a further peracid or peracid salt, a persulfate and/or a percarbonate with the addition of a catalyst.

4. A detergent according to claim 1, which contains, as the fluorescent whitening agent, a compound of the formula (II)

5. The use of a detergent according to claims 1 to 4, for washing textiles at temperatures of 20-60°C.

6. The preparation of a detergent according to claims 1 to 4 by mixing the components with the aid of screw metering systems and/or fluidized bed mixers.

## Revendications

1. Détergents secs stables contenant un peracide organique ou ses sels conjugués ou des mélanges de ceux-ci avec d'autres peracides ou leur sels, ainsi qu'un azurant optique ou un mélange d'azurants optiques, caractérisés en ce qu'ils contiennent
a) comme peracide organique 0,5 à 30 % d'acide diperoxydodécanedioïque ou de ses sels ou 0,5 à 30 % de mélanges d'acide diperoxydodécanedioïque ou de ses sels avec d'autres peracides et leurs sels et
b) 0,03 % à 0,5 % d'un azurant optique ou d'un mélange d'azurants optiques de formule (I) dans laquelle
M représente un atome d'hydrogène ou un équivalent d'un cation non chromophore et
n un nombre entier compris entre 2 et 4.

2. Détergents conformes à la revendication 1, contenant des peracides ou leurs sels ayant un effet blanchissant des textiles à partir d'une température de 20 °C.

3. Détergents conformes à la revendication 2, contenant comme autre peracide ou autre sel de peracide du persulfate et/ou du percarbonate additionné de catalyseur.

4. Détergents conformes à la revendication 1, contenant comme azurant optique des composés de formule (II)

5. Emploi des détergents conformes aux revendications 1 à 4 pour le lavage de textiles à des températures comprises entre 20 et 60°C.

6. Préparation des détergents conformes aux revendications 1 à 4 par mélangeage des composants à l'aide de systèmes doseurs à vis sans fin et/ou de mélangeurs à lit fluidisé.
